# FASCICULE DE BREVET EUROPEEN

(11) **EP 0 284 512 B1**
(45) Date de publication et mention de la délivrance du brevet: **07.08.1991**
(21) Numéro de dépôt: 88400714.7
(22) Date de dépôt: 24.03.1988
(51) Int. Cl.: B05B 7/24, B05B 15/06

(54) **Dispositif d'alimentation par gravité pour pistolet de pulvérisation de peinture ou de produit analogue**
Speisevorrichtung durch Schwerkraft für eine Farbspritzpistole
Feeding device by gravity for a paint spray gun

(30) Priorité: 24.03.1987 FR 8704048
(43) Date de publication de la demande: 28.09.1988
(73) Titulaire: SELIPRO, F-92200 Neuilly sur Seine (FR)
(72) Inventeur: Chavagnac, Bernard, F-92200 Neuilly sur Seine (FR)
(74) Mandataire: Hud, Robert

(56) Documents cités:
- DE-C- 325 593
- FR-A- 1 337 432
- FR-A- 2 363 375
- US-A- 3 219 366

## Description

L'invention concerne les pistolets de pulvérisation de peinture ou de matière analogue et, plus particulièrement, elle est relative au système d'alimentation de tels pistolets en peinture ou autre matière à pulvériser.

Les pistolets de ce type actuellement connus sont généralement alimentés en peinture à partir d'un godet formant réservoir qui est disposé sous le pistolet en étant relié à l'orifice de pulvérisation de celui-ci par un conduit orienté perpendiculairement à l'axe du pistolet. Cette disposition du godet formant réservoir de peinture se révèle parfois peu pratique lorsque la configuration des pièces à peindre oblige à orienter le pistolet dans certaines positions. De plus, il est nécessaire de prévoir un système d'aspiration pour assurer la montée de la peinture contenue dans le godet jusqu'à l'orifice de pulvérisation, ce qui complique la structure de l'appareil.

On a aussi proposé d'alimenter le pistolet par gravité en plaçant le godet formant réservoir de peinture au-dessus du pistolet, selon une orientation pratiquement perpendiculaire à l'axe de celui-ci, l'orifice inférieur de sortie du godet venant se fixer rigidement sur un raccord disposé dans le plan vertical médian du pistolet, au voisinage de l'orifice de pulvérisation de celui-ci. Ces pistolets connus à alimentation par gravité ont l'avantage de dispenser l'appareil d'un système d'alimentation par aspiration mais ils présentent l'inconvénient que, lorsque l'utilisateur doit incliner le pistolet dans certaines positions nécessaires par exemple pour peindre des surfaces horizontales ou la face intérieure de certaines pièces, d'une part l'alimentation du pistolet peut être perturbée et, d'autre part, le pistolet se trouve déséquilibré par le poids de la peinture contenue dans le godet ce qui est un obstacle à une bonne utilisation de l'appareil.

Par le document FR-A-2363375 est connu un pistolet à air comprimé pour la projection de substances fluides telles que de la peinture, qui dans sa forme de réalisation des figures 2 et 3, est équipé d'un dispositif d'alimentation par gravité. A cet effet le récipient à peinture est branché latéralement au moyen d'un manchon qui est monté à rotation libre sur un arbre creux débouchant dans le pistolet. Une chambre annulaire est ménagée entre le manchon et l'arbre creux, et communique avec un canal interne de ce dernier. Par son montage à rotation libre le récipient peut osciller pour rester constamment vertical quelle que soit l'inclinaison du canon de pistolet par rapport à l'horizontale. Pour un fonctionnement par gravité il est prévu de fixer sous le manchon un contrepoids plus lourd que le récipient chargé.

La présente invention a pour objet de remédier aux inconvénients présentés par les dispositifs d'alimentation connus pour pistolets de pulvérisation de peinture ou de matière analogue, et elle propose à cet effet un dispositif d'alimentation par gravité qui, tout en étant d'une grande simplicité et d'un faible coût, assure une parfaite alimentation en peinture du pistolet quelle que soit l'inclinaison donnée à celui-ci, avec une excellente étanchéité sans utilisation de joints et qui permet au pistolet d'être parfaitement équilibré dans la main de l'utilisateur, quelle que soit sa position d'utilisation.

Selon l'invention, l'alimentation du pistolet s'effectue à partir d'un raccord qui fait saillie latéralement par rapport au corps du pistolet en étant orienté dans une direction pratiquement perpendiculaire au plan de celui-ci. Sur ce raccord vient s'engager la partie intérieure creuse d'une pièce de liaison dans laquelle débouche, par l'intermédiaire d'un conduit rigide, l'extrémité inférieure ouverte du godet formant réservoir de peinture. Sur sa partie intermédiaire, le corps du raccord présente un profil de gorge avec des ouvertures radiales permettant l'écoulement de la peinture à l'intérieur du raccord. Sur les faces opposées de la pièce de liaison sont pratiquées des portées coniques qui sont destinées, en position d'utilisation du dispositif, à être serrées contre des parties de forme conique conjuguées présentées d'une part par une extrémité du corps du raccord et, d'autre part, par un écrou de serrage borgne se vissant sur l'extrémité libre filetée du raccord.

On comprend que le dispositif réalise ainsi, par serrage de l'écrou, une excellente étanchéité ne nécessitant pas l'utilisation de joints et qu'il permet, suivant la position d'utilisation du pistolet, d'adapter l'inclinaison du godet par pivotement autour du raccord, et de fixer le godet dans la position ainsi choisie, de façon à toujours permettre un bon écoulement par gravité de la peinture hors du godet et un bon équilibrage de l'appareil dans la main de l'utilisateur.

Pour bien faire comprendre le dispositif selon la présente invention, on en décrira ci-après, à titre d'exemple sans caractère limitatif, une forme d'exécution préférée en référence au dessin schématique annexé dans lequel:
la figure 1 est une vue de côté d'un pistolet pulvérisateur équipé d'un système d'alimentation par gravité selon l'invention, le pistolet étant représenté dans une position adaptée pour peindre une surface horizontale;
la figure 2 est une vue en coupe verticale longitudinale du conduit d'alimentation fixé à la sortie du godet formant réservoir et du raccord avec lequel il coopère;
la figure 3 est une coupe verticale transversale montrant la fixation du conduit d'alimentation en peinture sur le raccord;
la figure 4 est une vue éclatée montrant le dispositif d'alimentation selon l'invention; et
les figures 5 et 6 montrent le pistolet de la figure 1 dans deux autres positions de travail correspondant respectivement au traitement d'une surface verticale et d'une surface intérieure.

Au dessin on a représenté en 1 un pistolet pour la pulvérisation de peinture, avec en 2 une tubulure d'arrivée d'air comprimé prolongeant la crosse 3, en 4 la buse de pulvérisation et en 5 la gâchette de commande.

Un raccord tubulaire 6 fait saillie à partir de la partie avant du pistolet 1, l'extrémité intérieure 7 de ce raccord débouchant dans une chambre d'alimentation (non représentée au dessin) située en amont de la buse de pulvérisation 4. Extérieurement, le corps du raccord 6 présente, à partir de son extrémité intérieure 7, une partie 8 de plus grand diamètre se poursuivant par une partie conique 9 prolongée elle-même par une portion cylindrique 10. A sa partie centrale, la portion cylindrique 10 comporte une gorge périphérique 11 percée radialement de quatre ouvertures 12 communiquant avec l'intérieur du raccord. Le corps de ce dernier se termine vers l'extérieur par une partie filetée 13.

Le godet 14, formant réservoir de peinture, est réalisé en une matière plastique rigide et présente un corps cylindrique se poursuivant à sa base par une partie conique en forme d'entonnoir. Le godet 14 est fermé à sa partie supérieure par un couvercle vissable 15 et il présente à son extrémité inférieure un orifice de sortie 16 qui vient se visser dans la partie supérieure 17 d'un conduit rigide 18 présentant à sa partie intermédiaire une pièce de liaison 19. La pièce 19 présente, orientée perpendiculairement à l'axe de la tige 18, un perçage 20 à section circulaire à la partie supérieure duquel débouche, par une ouverture 21, l'extrémité de la tige creuse 18. A chacune de ses extrémités, la pièce 19 comporte une portée conique respectivement 22, 23 et elle se poursuit, à sa partie inférieure, par une jambe d'appui 24.

La pièce 19 est conçue pour recevoir, dans son perçage 20, le corps du raccord 6, la portée conique 22 de la pièce 19 venant s'appliquer de façon étanche contre la partie conique conjuguée 9 du raccord 6. Un écrou borgne 25, présentant à son extrémité ouverte une partie conique 26, se visse sur l'extrémité filetée 13 du corps du raccord 6 de façon que cette partie conique 26 vienne engager la portée conique conjuguée 23 de la pièce de liaison 19. Par serrage de l'écrou 25, on obtient ainsi, sans utilisation de joints susceptibles d'être détériorés par la peinture, une fixation parfaitement étanche du godet 14 sur le raccord 6 du pistolet 1.

En position de fixation du godet 14 l'ouverture 21, par laquelle s'écoule par gravité la peinture contenue dans le godet 14, vient en regard de la gorge 11 du raccord 6, en permettant le passage de la peinture par les ouvertures 12 vers l'intérieur du pistolet 1.

Les longueurs du raccord 6 et du conduit 18 sont prévues telles que le godet 14 déborde latéralement au-dessus du pistolet 1 en étant disposé dans un plan vertical très proche de celui-ci de façon à ne pas déséquilibrer le pistolet en cours d'utilisation.

On comprend que le montage du godet 14 sur le raccord 6 permet, avant serrage de l'écrou 25, d'orienter à volonté l'inclinaison du godet dans un plan parallèle à celui du pistolet, de façon, selon la position d'utilisation du pistolet, d'une part à assurer en permanence une bonne alimentation en peinture et, d'autre part, un bon équilibrage du pistolet dans la main de l'utilisateur. Lorsque l'orientation désirée est atteinte, on immobilise alors le godet 14 dans cette position par serrage de l'écrou 25.

A la figure 1 on a représenté le pistolet dans une position adaptée à la peinture d'une surface horizontale, le godet 14 étant alors largement incliné vers l'arrière en permettant un bon écoulement par gravité de la peinture hors du godet et un bon équilibrage du pistolet alors que, dans cette position, un pistolet traditionnel à alimentation par gravité serait déséquilibré vers l'avant par le poids de la peinture contenue dans le godet. A la figure 5, le pistolet est représenté dans une position appropriée pour peindre une surface verticale, le godet 14 étant alors dans une position intermédiaire légèrement inclinée vers l'arrière, et à la figure 6 on a représenté le pistolet 1 dans une position adaptée pour peindre par en dessous une surface intérieure, le godet 14 se trouvant alors dans une position très inclinée vers l'avant.

La position représentée à la figure 1 correspond également à une position de pose du pistolet lorsque celui-ci n'est pas utilisé et l'on voit alors qu'on peut avantageusement orienter le godet 14 de façon que l'extrémité de la jambe d'appui 24 engage la surface de support en constituant une béquille qui assure un positionnement stable du pistolet.

On comprendra que la description ci-dessus a été donnée à simple titre d'exemple, sans caractère limitatif, et que des adjonctions ou des modifications constructives pourraient y être apportées sans sortir du cadre de l'invention définie par les revendications qui suivent.

## Revendications

1. Dispositif pour l'alimentation par gravité d'un pistolet de pulvérisation de peinture ou de produit analogue, comprenant un raccord tubulaire creux (6) faisant saillie latéralement hors du pistolet à partir d'une chambre d'alimentation interne de celui-ci et une pièce de liaison (19) dans laquelle débouche un conduit d'alimentation rigide (18) fixé à une extrémité du réservoir (14) de produit à pulvériser, ladite pièce de liaison (19) présentant un perçage intérieur (20) destiné à être traversé par le raccord (6) pour venir en regard d'au moins une ouverture radiale présentée par ledit raccord, alors que des moyens d'étanchéité (22, 23) permettent un écoulement étanche de la peinture du réservoir (14) à l'intérieur du raccord (6), caractérisé par un écrou borgne (25) se vissant sur l'extrémité filetée (13) du raccord (6) et dont le serrage assure l'immobilisation du réservoir (14) dans toute position désirée assurant l'alimentation du pistolet par gravité.

2. Dispositif selon la revendication 1, caractérisé en ce lesdits moyens d'étanchéité de la pièce de liaison (19) sont constitués par deux portées coniques opposées (22, 23) qui coopèrent l'une avec une partie conique (9) du raccord (6) et l'autre avec une partie conique (26) de l'écrou de serrage (25).

3. Dispositif selon la revendication 1 ou la revendication 2, caractérisé en ce que la pièce de liaison (19) est prolongée à sa partie inférieure par une jambe d'appui (24) servant de béquille pour permettre un positionnement stable du pistolet lorsque celui-ci est posé sur une surface de support.

## Patentansprüche

1. Vorrichtung zum Speisen einer Spritzpistole für Farbe oder ein anderes Mittel durch Schwerkraft, umfassend einen hohlen Rohranschlußstutzen (6), der seitlich aus der Pistole ab einer Speisekammer im Pistoleninnern vorsteht, und ein Verbindungsstück (19), in das eine starre Speiseleitung (18) mündet, die an einem Ende des Behälters (14) für das zu verspritzende Mittel befestigt ist, wobei das Verbindungsstück (19) eine Innenbohrung (20) aufweist, die zur Aufnahme des Anschlußstutzens (6) bestimmt ist, damit es über mindestens eine im Anschlußstutzen vorhandene radiale Öffnung gelangt, während Dichtungsmittel (22, 23) ein abgedichtetes Abfließen der Farbe aus dem Behälter (14) ins Innere des Anschlußstutzens (6) ermöglichen, gekennzeichnet durch eine Hutmutter (25), die auf das Gewindeende (13) des Anschlußstutzens (6) geschraubt wird und deren Anzug ein Festsetzen des Behälters in jeder beliebigen Stellung und das Beschicken der Pistole durch Schwerkraft sicherstellt.

2. Vorrichtung nach Anspruch 1, dadurch gekennzeichnet, daß die genannten Dichtungsmittel des Verbindungsstücks (19) aus zwei gegenüberliegenden konischen Bereichen (22, 23) bestehen, die mit einem konischen Teil (9) des Anschlußstutzens (6) bzw. mit einem konischen Teil (26) der Festziehmutter (25) zusammenwirken.

3. Vorrichtung nach Anspruch 1 oder Anspruch 2, dadurch gekennzeichnet, daß das Verbindungsstück (19) an seinem Unterteil durch einen Stützschenkel (24) verlängert ist, der als Stützfuß dient, um eine stabile Stellung der Pistole zu ermöglichen, wenn diese auf eine tragende Fläche gesetzt wird.

## Claims

1. Device for the gravity feed of a spray gun for paint or like product, comprising a hollow tubular connector (6) projecting laterally outside the gun from an internal supply chamber thereof, and a coupling element (19) in which terminates a rigid supply conduit (18) affixed to one end of the reservoir (14) for the product being sprayed, said coupling element (19) having an internal bore (20) adapted to be traversed by the connector (6) to come into alignment with at least one radial aperture presented by the said connector, while sealing means (22, 23) permit sealed flow of paint from the reservoir (14) to the interior of the connector (6), characterised by a cap-nut (25) screwed on to the threaded end (13) of the connector (6) and whose tightening ensures immobilisation of the reservoir (14) in any desired position to ensure gravity feed of the gun.

2. Device as in Claim 1, characterised in that said sealing means for the coupling element comprise two opposite conical seatings (22, 23) whereof one cooperates with a conical portion (9) of the connector (6) and the other with a conical portion (26) of the tightening nut (25).

3. Device as in Claim 1 or Claim 2, characterised in that in its lower portion the coupling element (19) is extended by a support leg (24) acting as a stand to permit stable positioning of the gun when resting on a support surface.
